# EUROPÄISCHE PATENTANMELDUNG

(11) **EP 0 132 490 A2**
(43) Veröffentlichungstag der Anmeldung: **13.02.1985**
(21) Anmeldenummer: 84101543.1
(22) Anmeldetag: 15.02.1984
(51) Int. Cl.: B43K 25/00, B43K 9/00

(54) **Befestigungsanordnung von Halteklips an hülsenförmigen metallischen Teilen von Schreibgeräten**

(30) Priorität: 23.07.1983 DE 3326678
(71) Anmelder: Gottlieb Roll GmbH & Co., D-6580 Idar-Oberstein 1 (DE)
(72) Erfinder: Eylers, Dieter,Ing.grad., D-6580 Idar-Oberstein (DE)
(74) Vertreter: Helber, Friedrich G., Dipl.-Ing.

(57) **Zusammenfassung**

An einem hülsenförmigen Teil (36) eines Schreibgeräte-Gehäuses ist das obere Ende der aus federndem metallischem Bandmaterial ausgestanzten Haltespange eines Haltaklips (10) befestigt, dessen unteres Ende federnd am hülsenförmigen Teil (36) angedrückt ist. Die Haltespange weist im Bereich ihres oberen Endes zwei von ihren gegenüberliegenden Längsrändem in Richtung zum hülsenförmigen Teil (36) umgekantete lappenförmige Materialabschnitte (22) auf, während ihr Stegteil über das obere Ende der lappenförmigen Materialabschnitte hinaus zu einer Zunge verlängert ist, die zweimal gleichsinnig über die oberen Ränder der Materialabschnitte (22) zum hülsenförmigen Teil (36) und dann in eine im wesentlichen parallel zur Haltespange verlaufende Lage zwischen den Materialabschnitten zurückgekantet ist. Die Länge der Zunge ist so bemessen, daß ihr freies Ende die Materialabschnitte (22) in Richtung auf das untere Ende der Haltespange überragt.

Im hülsenförmigen Teil (36) ist eine die umgekanteten lappenförmigen Materialabschnitte (22) passend aufnehmende, im wesentlichen rechteckige Öffnung vorgesehen. von deren gegenüberliegenden Längskanten je ein zur jewils gegenüberliegenden Längskante weisender kurze i Ansatz (40) vorsteht, welche in je eine zugeordnete, zwischen dem zurückgekanteten Abschnitt der Zunge und den dem hülsenförmigen Teil (36) zugewandten Rändern der umgekanteten lappenförmigen Materialabschnitte (22) gebildete, durch den Zungen-Abschnitt geschlossene Ausnehmung (34) passend einrastbar sind.

## Beschreibung

Die Erfindung betrifft eine Befestigungsanordnung von Halteklips an hülsenförmigen metallischen Teilen von Schreibgeräten, wie Kugelschreiber-Gehäuseteilen, Füllhalter-Schutzkappen o.dgl. mit einem Halteklip, der eine aus federndem metallischen Bandmaterial ausgestanzte und an ihrem oberen Ende am hülsenförmigen Teil befestigte Haltespange aufweist, deren unteres Ende federnd am hülsenförmigen Teil angedrückt ist.

Die Befestigung von Halteklips an den Gehäusen von Kugelschreibern oder den Schutzkappen von Füllfederhaltern erfolgte ursprünglich durch einen am Befestigungsende des Klips angeformten, rechtwinklig zur Halteapange des Klips abgewinkelten Befestigungsring, der zwischen zwei miteinander verschraubten, verklebten oder auf andere Weise miteinander verbundenen Gehäuseteilen festgelegt wurde. Die Montage von Halteklips an aus Dunststoff gespritston hülsenförmigen Gehäuseteilen, z.B. Kugelsochreiber-Gehäusen, konnte demgegenüber dadurch wesont Hoh vereinfacht werden, daß am Ende der Haltespange eine Befestigungslasche mit seitlichen, rüekwärts geneigten Zahnvorsprüagen vorgesehen, wurden, die in eine im Gehäuseteil eingeformte, komplementäre Befestigungsöffnung eingeschoben und durch die in das Kunststoffmaterial eindringenden Zahnvorsprünge gegen Zurückziehen verriegelt wird. Bei dünnwandigen hülsenförmigen Teilen aus Metall ist eine solohe Befestigung der Halteklips aber nicht möglich.

Der Erfindung liegt daher die Aufgabe zugrunde, eine Befestigungsanordnung für Halteklips an solchen aus dünnwandigem metallischen Material bestehenden hülsenförmigen Teilen von Schreibgeräten zu schaffen, welche eine einfache und schnelle, bei den zu erwartenden Beanspruchungen unlösbare Befestigung des Halteklips an einem sugeordneten hülsenförmigen Teil gestattet.

Ausgehend von einer Befestigungsanordnung der eingangs erwähnten Art wird diese Aufgabe erfindungsgemäß dadurch gelöat, daß die Haltespange im Bereich ihres oberen Endes zwei von ihren gegenüberliegenden Längsrändern in Richtung zum hülsenförmigen Teil umgekantete lappenförmige Materialabschnitte aufweist, daß der Stegteil der Haltesange über das obere Ende der lappenförmigen Materialabschnitte hinaus zu einer Zunge verlängert ist, die zweimal gleichsinnig über die oberen Ränder der Materialabschnitte zum hülsenförmigen Teil und dann in eine im wesentlichen parallel zum Stegteil verlaufende Lage zwischen den Haterialabschnitten zurückgekantet ist, wobei die Länge der Zunge so bemessen ist, daß ihr freies Ende die Materialabschnitte in Richtung auf das untere Ende der Halteapange überragt, und daß im hülsenförmigen Teil eine die umgekanteten lappenförmigen Materialabschnitte passend aufnehmende, im wesentlichen rechteckige Öffnung vorgesehen ist, von deren gegenüberliegenden Längskanten je ein zur jeweils gegenüberliegenden Längskante weisender kurzer Ansatz vorsteht, die in je eine zugeordnete, zwischen dem zurückgekanteten Abschnitt der Zunge und den dem hülsenförmigen Teil zugewandten Rändern der umgekanteten lappenförmigen Materialabschnitte gebildete, durch den Zungen-Abschnitt geschlossene Ausnehmung passend einrastbar sind.

Die Montage des Halteklips in der Öffnung des hülsenförmigen Teils erfolgt dabei so, daß zunächst das freie Ende der die Materialabschnitte in Richtung auf das untere Ende der Haltespange überragenden Zunge über die zugeordnete Querkante der Öffnung ins Innere des hülsenförmigen Teils geschoben und dann die von den Längskanten der Öffnung vortretenden Ansätze durch Druck auf das obere Ende der Haltespange in die Ausnehmung in den lappenförmigen Materialabschnitten eingerastet werden. Es ist ersichtlich, daß dieser Montagevorgang nicht nur von Hand durchführbar, sondern auch relativ einfach automatisierbar ist.

In einer bevorzugten Ausführungsform der Erfindung setzen sich die umgekanteten lappenförmigen Materialabschnitte an ihrem unteren Ende in den Stegteil gegen federnde Durchbiegung versteifende, sich über die gesamte Länge des Stegteils erstreckende umgekantete Materialstreifen fort, deren Breite jedoch im Vergloich zu den lappenförmigen Materialabschnitten verringert ist. Die Haltespange selbst wird durch die Materialstreifen also relativ steif, wobei ihre federnde Andrückung an den hülsenförmigen Teil im wesentlichen von der zweimal umgekanteten Zunge übernommen wird.

Im Bereich des unteren Enden der Haltespange sind die umgekanteten Materialstreifen derart verbreitert, daß sie unter Vorspannung an der Außenseite des hülsenförmigen Teile anliegen und so den üblichen Klemmpunkt solcher Halteklips bilden.

Der zwischen die dem hülsenförmigen Teil sugewandten Ränder der umgekanteten lappenförmigen Materialabschnitte zurückgekantete, parallel zum Stegteil der Haltespange verlaufende Teil der Zunge ist zweckmäßig quer zu seiner Längserstreckung in eine durchgewölbte Form gepreßt, wobei der Radius der Zunge etwa dem Innenradius den hülsenförmigen Teils entspricht. Das über die Materialabschnitte vorstehende Ende der Zunge paßt sich also der Innenkontur des hülsenförmigen Teils an.

In zwechmäßiger Weiterbildung der Erfindung hat die Zunge in einem unmittelbar an den zwischen den lappenförmigen Materialabaohnitten gelegenen Stegteil der Halteapange anschließenden Teilabschnitt etwa die Breite des Stegteils und ist in diesem Teilabschnitt auf die obere und einen Teilabschnitt der zückwärtigen Stirnkante der umgekanteten lappenförmigen Materialabschnitte gekantet, während der restliche Abschnitt der Zunge bis zu ihrem freien Zungenende demgegenüber schmaler ist, und zwischen die einander zugewandten Innenflächen der lappenförmigen Materialabschnitte greift.

Dabei haben die lappenartigen Materialabschnitte dann zweckmäßig in dem den schmaleren Abschnitt der Zunge zwischen sich aufnehmenden Bereich rechtwinklig zu den Flachaeiten des Stegteils gemessen eine größere Breite als die an ihren Stirnkanten vom breiteren Teilabschnitt der Zunge überdeckten oberen Teilabachnitte der lappenförmigen Materialabachnitte. Die die von den Seitenkanten der Öffnung des hülsenförmigen Teils vorstehenden Ansätze aufnehmenden Ausnehmungen in den umgekanteten lappenförmigen Materialabschnitten sind dann in den Rändern ihres vom breiteren Teilabschnitt der Zunge übergriffenen oberen Teilbereichs vorgesehen.

Die Erfindung ist in der folgenden Beschreibung eines Ausführungsbeispiels in Verbindung mit der Zeichnung näher erläutert, und zwar zeigt
Fig.la eine Seitenansicht eines Halteklips für die erfindungsgemäße Befestigungsanordnung;
Fig. lb eine Ansicht auf das obere Ende des Halteklips, gesehen in Richtung des Pfeile lb in Fig. la;
Fig. lc eine Schnittansicht durch den Halteklip gesehen in Richtung der Pfeile lc-lc;
Fig. ld eine Draufsicht auf den Zuschnitt des Halteklips;
Fig. 2a eine Seitenansicht auf den oberen Teil einer dünnwandigen metallischen Füllhalterkappe, an welcher der in den Fig. la bis lc gezeigte Halteklip befestigt werden soll;
Fig. 2b eine Schnittansicht durch die Füllhalterkappe, gesehen in Richtung der Pfeile 2b-2b;
Fig. 3a eine im Bereich der Befestigungsstelle des Halteklips aufgebrochenen Seitenansicht der Füllhalterkappe mit montiertem Halteklip;
Fig. 3b eine in Richtung des Pfeils 3b in Fig.3a, d.h. vom Innern der Füllhalterkappe aus gesehenen Ansicht auf die Befestigungsstelle des Halteklips an der Füllhalterkappe; und
Fig. 3c eine Schnittansicht, gesehen in Richtung der Pfeile 3c-3c in Fig. 3b.

Der in den Figuren la bis lc gezeigte, in seiner Gesamtheit mit 10 bezeichnete Halteklip ist zunächst in Form des in Fig. ld dargestellten, langgestreckten Zuschnitte 12 aus federelastischem, metallischen Bandmaterial ausgestanzt und durch anschließendes Umkanten entlang der strichpunktiert angedeuteten Biegelinien l4, 16 und 18 zum montagefertigen Halteklip 10 umgeformt. Zwischen den parallel zur Längsmittellinie verlaufenden Biegekanten 14 ist ein langgestreckter Stegteil 20 gebildet, von dessen gegenüberliegenden Längsrändern im oberen Endbereich angeschnittene, lappenförmige Materialabschnitte 22 rechtwinklig umgekantet sind, welche sich in Richtung zum unteren Ende in den Stegteil 20 versteifende, schmalere Materialstreifen 24 fortsetzen, die sich im Bereich den unteren Endes bei 26 wieder verbrsitern. Der Stegteil 20 bildet mit den entlang der Biegelinien 14 abgekanteten Abschnitten 22, 24 und 26 des Zuschnitts 12 den - auch als Haltespange zu bezeichnenden - äußeren Teil den Halteklips 10,

Der Stegteil 20 geht am oberen Ende der Haltespange in eine, die lappenförmigen Materialabschnitte 22 in Längsrichtung überragende Zunge 28 über, welche in ihrem ersten, an den Stegteil anschließenden Teilabschnitt 30 etwa die Breite des Stegteile hat. Im hieran anschließenden restlichen Teilabschnitt 32 hat die Zunge 28 dagegen eine geringere Breite. Die Zunge 28 xird - nach dem Umkanten der Abschnitte 22, 24, 26 - zunächst entlang der Biegelinie 16 und dann entlang der Biegelinie 18 auf die Stirnkanten der lappenförmigen Materialabschnitte 22 gekantet, wobei sie im ersten breiteren Teilabschnitt 20 die Stirnkanten überdeckt. Ihr schmalerer Teilabschnitt 32 liegt dagegen zwischen den Innenflächen der lappenförmigen Materialabschnitte, welche dementsprechend in ihren, dem schmaleren Zungenabschnitt 32 zugeordneten Teilabschnitt 22' eine etwas größere Breite haben, als in ihrem oberen Teilabschnitt 22". Im Teilabschnitt 22" jedes Materialabschnitts 22 ist außerdem je eine zur Stirnkante offene Ausnehmung 34 vorgesehen, deren offene Mündung nach dem Umkanten der Zunge 28 entlang der Biegelinien 16, 18 jedoch von der Zunge verschlossen ist, so daß die Ausnehmung 34 dann die Form einer allseits geschlossenen Öffnung haben.

Der in parallelem Abstand vom Stegteil, d.h. in Fig. ld oberhalb der Biegelinie 18 liegende Teil der Zunge 28, ist außerdem zweckmäßig in der in Fig. lc erkennbaren Weise quer zu seiner Längserstreckung durchgewölbt, wobei der Wölbungsradius etwa dem Innenradius der nachstehend in Verbindung mit den Figuren 2a und 2b noch näher erläuterten Füllhalter-Schutzkappe entspricht.

Die Füllhalter-Schutzkappe 36 ist ein im dargestellten Falle zylindrischer, hülsenförmiger Teil aus dünnem Metallblech, der an seinem oberen Ende geschlossen ist, während sein offenes unteres Ende wahlweise über die gegenüberliegenden Enden eines Füllfederhalters geschoben werden kann.

In der Nähe des geschlossenen oberen Endes ist in die Umfangsfläche der Schutzkappe 36 eine im wesentlichen rechteckige fensterartige Öffnung 38 eingeschnitten bzw. ausgestanzt, die gerade ao groß ist, daß sie die dem Stegteil 20 abgewandten Randbereiche der lappenförmigen Materialabschnitte 22 sowie den in parallelem Abstand zum Stegteil zwischen den bzw. auf den Stirnkanten der Materialabschnitte 22 liegenden oberen Teil der Zunge 28 passend aufzunehmen vermag. Von den Längskanten der Öffnung 38 springt dabei je ein zur jeweils gegenüberliegenden Längskante weisender kurzer Ansatz 40 vor, die in beatimmungsgemäBer Hefestigungsstellung des Halteklips 10 an der Schutzkappe 36 in der in den Figuren 3a,3b und 3c gezeigten Weise in die Ausnehmungen 34 eingreifen und den Halteklip 10 somit in der Öffnung 38 fixieren.

In den Figuren 3a, 3b und 3c ist die Füllhalter-Schutzkappe 36 mit dem an ihr befestigten Halteklip 10 gezeigt. Dabei ist speziell den Figuren 3a und 3b zu entnehmen, daß das die lappenförmigen Materialabschnitte 22 in Richtung auf das untere Ende der Haltespange überragende freie Ende der Zunge 28 über die untere Querkante der Öffnung 38 greift und den Halteklip 10 im Zusammenwirken mit den in die Ausnehmungen 34 eingerasteten Ansätzen 40 unverlierbar an der Schutzkappe 36 hält. Infolge der oben erwähnten Durchwölbung des Endabschnitts der Zunge 28 paßt sich der im Innern der Schutzkappe 36 liegende Teil der Zunge der Innenkontur der Schutzkappe an, wie in Fig. 3c erkennbar ist.

Die Montage des Halteklips 10 an der Schutzkappe 36 erfolgt so, daß zunächst der freie Endabschnitt der Zunge 28 über die untere Querkante der öffnung 38 geschoben und dann das obere Ende des Halteklips radial in die Öffnung 38 eingedrückt wird, wobei die Ansätze 40 über die seitlichen Ränder der Zunge 28 hinweg in die Ausnehmungen 34 einrasten. In dieser Stellung liegen die am unteren Ende der Halteapange vorgesehenen, vom Stegteil 20 abgekanteten Materialabschnitte 26 unter Vorspannung auf der Außenfläche der Sohutzkappe 36 auf und bilden somit die Klemmstelle, an welcher das Material der Tasche einen Benutzers zur Sicherung gegen ungewollten Verlust der Schutzkappe und somit des in ihr gehaltenen Füllhalters eingeklemmt gehalten wird.

## Patentansprüche

1. Befestigungsanordnung von Halteklips an hülsenförmigen metallischen Teilen von Schreibgeräten, wie Kugelschreiber-Gehäuseteilen, Füllhalter-Schutzkappen o.dgl. mit einem Halteklip, der eine aus federndem metallischen Bandmaterial ausgestanzte und an ihrem oberen Ende am hülsenförmigen Teil befestigte Haltespange aufweist, deren unteres Ende federnd am hülsenförmigen Teil angedrückt ist, dadurch gekennzeichnet, daß die Haltespange im Bereich ihres oberen Endes zwei von ihren gegenüberliegenden Längerändern in Richtung zum hülsenförmigen Teil (36) umgekantete lappenförmige Materialabschnitte (22) aufweist, daß der Stegteil (20) der Haltespange über das obere Ende der lappenförmigen Materialabschnitte (22) hinaus zu einer Zunge (28) verlängert ist, die zweimal gleichsinnig über die oberen Ränder der Materialabschnitte (22) zum hülsenförmigen Teil (36) und dann in eine im wesentlichen parallel zum Stegteil (20) verlaufende Lage zwischen den Materialabschnitten (22) zurückgekantet ist, wobei die Länge der Zunge (28) so bemessen ist, daß ihr freies Ende die Materialabschnitte (22) in Richtung auf das untere Ende der Haltespange überragt, und daß im hülsenformigen Teil (36) eine die umgekanteten lappenförmigen Materialabschnitte (22) passend aufnehmende, im wesentlichen rechteckige Öffnung (38) vorgesehen ist, von deren gegenüberliegenden Längskanten je ein zur jeweils gegenübertiegenden Längskante weiaender kurzer Ansatz (40) vorateht, die in je eine zugeordnete, zwischen dem zurückgekanteten Abschnitt der Zunge (28) und den dem hülsenförmigen Teil (36) zugewandten Rändern der umgekanteten, lappenförmigen Materialabschnitte (22) gebildete, durch den Zungen-Abschnitt geachlossene Ausnehmung (34) passend einrastbar sind.

2. Befestigungsanordnung nach Anspruch 1, dadurch gekennzeichnet, daß die umgekanteten, lappenförmigen Materialabschnitte (22) an ihrem unteren Ende in sich über die gesamte Länge des Stegteils (20) der Halteapange erstreckende, den Stegteil (20) gegen federnde Durchbiegung versteifende, vom Stegteil umgekantete Materialstreifen (24) fortsetzen, deren Breite im Vergleich zu den lappenförmigen Materialabschnitten (22) verringert ist.

3.Befestigungsanordnung nach Anspruch 2, dadurch gekennzeichnet, daß die umgekanteten Materialstreifen (24) im Bereich des unteren Endes der Haltespange (bei 26) derart verbreitert sind, daß ihre freien Ränder unter Vorspannung an der Außenseite des hülsenförmigen Teils (36) anliegen.

4. Befestigungsanordnung nach einem der Ansprüche 1 bis 3, dadurch gekennzeichnet, daß der zwischen die dem hülsenförmigen Teil (36) zugewandten Ränder der umgekanteten, lappenförmigen Materialabschnitte (22) zurückgekantete, parallel zum Stegteil (20) der Haltespange verlaufende Teil der Zunge (28) quer zu seiner Längserstreckung in eine durchgewölbte Form gepreßt ist, wobei der Wölbungsradius etwa dem Innenradius des hülsenförmigen Teils (36) entspricht.

5. Befestigungsanordnung nach einem der Ansprüche 1 bis 4, dadurch gekennzeichnet, daß die Zunge (28) in einem unmittelbar an den zwischen den lappenförmigen Materialabschnitten (22) gelegenen Stegteil (20) der Haltespange anschließenden Teilabschnitt (30) etwa die Breite des Stegteils (20) hat und in diesem Teilabschnitt (30) auf die oberen und einen Teilabschnitt der rückwärtigen Stirnkanten der umgekanteten, lappenförmigen Materialabschnitte (22) gekantet ist, und daß der restliche Abschnitt (32) der Zuage (28) bis zum freien Zungenende demgegenüber schmaler ist und zwischen die einander zugewandten Innenflächen der lappenförmigen Materialabschnitte (22) greift.

6. Befestigungsanordnung nach Anspruch 5, dadurch gekennzeichnet, daß die lappenförmigen Materialabschnitte (22) in den den schmaleren Abschnitt (32) der Zunge zwischen sich aufnehmenden Bereichen (22') rechtwinklig zu den Flachseiten des Stegteils (20) gemessen eine größere Breite haben, als die an ihren Stirnkanten vom breiteren Teilabschnitt (30) der Zunge (28) überdeckten oberen Teilbereich (22") der lappenförmigen Materialabschnitte (22).

7. Betestigungsanordnung nach Anspruch 6, dadurch gekennseichnet, daß die die von den Seitenkanten der öffnung (38) den hülsenförmigen Teils (36) vorstehenden Ansätze (40) aufnehmenden Ausnehmungen (34) in den umgekanteten, lappenförmigen Materialabschnitten (22) in den Rändern ihres vom breiteren Teilabschnitt (30) der Zunge (28) übergriffenen oberen Teilbereiche (22") Vorgesehen sind.
